# FASCICULE DE BREVET EUROPEEN

(11) **EP 2 079 980 B1**
(45) Date de publication et mention de la délivrance du brevet: **17.03.2010**
(21) Numéro de dépôt: 07848252.8
(22) Date de dépôt: 19.09.2007
(51) Int. Cl.: F42B 39/20, F42C 19/02

(54) **DISPOSITIF DE DECONFINEMENT D'UNE ENVELOPPE D'UNE MUNITION**
VORRICHTUNG ZUM ENTSCHLIESSEN EINER MUNITIONSHÜLSE
DEVICE FOR THE DECONFINEMENT OF AN AMMUNITION CASING

(30) Priorité: 29.09.2006 FR 0608681
(43) Date de publication de la demande: 22.07.2009
(73) Titulaire: NEXTER Munitions, 78000 Versailles (FR)
(72) Inventeur: COTET, Stéphane, 18000 Bourges (FR); DESGLAND, Laurent, 18220 Les Aix d'Angillon (FR); DION, Dominique, 18000 Bourges (FR)
(74) Mandataire: Célanie, Christian
(86) Numéro de dépôt international: PCT/FR2007/001518
(87) Numéro de publication internationale: WO 2008/040860

(56) Documents cités:
- EP-A- 0 977 005
- DE-A- 4 336 808
- FR-A- 2 686 410
- FR-A- 2 742 221
- FR-A- 2 864 219
- GB-A- 964 556
- US-A- 2 007 732
- US-A- 4 557 198
- US-A- 5 035 181
- US-B1- 7 025 000

## Description

Le domaine technique de l'invention est celui des dispositifs assurant le déconfinement d'une enveloppe de munition renfermant un chargement explosif et plus particulièrement des dispositifs de déconfinement pour un corps de projectile explosif, quel que soit le calibre ou le type d'arme tirant ce projectile.

Les dispositifs de déconfinement permettent d'éviter par exemple la détonation d'un projectile comme suite à un échauffement, par exemple lors d'un incendie.

Lorsqu'un chargement explosif est échauffé sa décomposition engendre des gaz qui se trouvent enfermés à l'intérieur de l'enveloppe du projectile.

La pression augmente alors fortement conduisant à une mise en détonation du projectile.

Il est connu de prévoir des dispositifs de déconfinement qui permettent d'évacuer les gaz hors du projectile afin d'éviter cet accroissement de pression conduisant à la détonation.

Le brevet DE2131748 décrit ainsi un bouchon de fermeture d'un corps de projectile qui est mis en place lorsque le projectile est stocké. Ce bouchon comporte une plaque de fermeture qui est reliée par un matériau fusible. L'élévation de température libère la plaque ce qui permet l'évacuation des gaz.

Cependant un tel moyen de déconfinement ne peut être mis en oeuvre que lors d'une phase de stockage du projectile, phase dans laquelle la fusée est démontée.

Or on cherche aujourd'hui à assurer une telle protection même pour un projectile portant sa fusée d'amorçage.

Dans ce cas l'échauffement peut conduire aussi bien à l'initiation du chargement lui-même comme suite à l'accroissement de la pression, qu'à l'initiation de la fusée ce qui provoque également la détonation du chargement explosif.

On connaît également par le brevet FR2864219 un dispositif permettant d'assurer un déconfinement lorsque la fusée est montée sur le corps du projectile.

Ce dispositif comprend une bague de raccordement assurant la liaison de la fusée et du projectile, bague qui porte des évents radiaux à l'intérieur desquels sont disposés des bouchons de silicone.

Bien qu'intéressant, ce dispositif est cependant insuffisamment efficace car la surface totale des évents est trop faible et ne permet pas d'assurer un déconfinement rapide de l'intérieur du corps du projectile.

On connaît également par le brevet US5035181, qui forme une base pour le préambule de la revendication 1, un dispositif de fixation d'une fusée sur un corps de munition, dispositif qui comporte une bague fixée au corps de munition par une couche d'un matériau qui est fusible comme suite à une élévation de la température. Après fusion, la bague portant la fusée est éjectée par l'action d'un ressort de compression.

Un tel dispositif est complexe car il met en oeuvre un ressort maintenu à l'état comprimé. La tenue mécanique du matériau fusible n'est par ailleurs pas assurée notamment après des phases de stockage de longue durée, ce qui pénalise la fiabilité de ce dispositif.

On connaît enfin par le brevet DE4336808 un projectile de marquage d'impact qui comporte une fusée éjectable sur trajectoire par l'action d'une charge pyrotechnique spécifique. Cependant un tel projectile ne comporte pas de chargement explosif. Avec un tel projectile le problème de la protection d'un chargement contre les élévations de températures ne se pose donc pas. Par ailleurs la structure décrite n'est pas adaptée à l'initiation d'un chargement explosif.

L'invention a pour objet de proposer un dispositif de déconfinement permettant d'une façon simple et fiable d'assurer une protection efficace contre les initiations accidentelles dues à l'échauffement du chargement explosif d'une munition et en particulier d'un projectile d'artillerie.

Le dispositif selon l'invention assure en particulier cette fonction même lorsque la fusée est montée sur le corps du projectile.

Le dispositif selon l'invention ne perturbe pas cependant le fonctionnement normal de la munition, c'est à dire l'initiation du chargement explosif par la fusée.

Ainsi l'invention a pour objet un dispositif de déconfinement d'une enveloppe d'une munition renfermant un chargement explosif pouvant être initié par une fusée d'amorçage, dispositif comprenant une bague de raccordement liée à l'enveloppe et permettant de solidariser la fusée d'amorçage à l'enveloppe, dispositif caractérisé en ce qu'il comporte un moyen assurant une liaison fragilisée et cisaillable entre la fusée et la bague de raccordement, liaison qui se trouve cisaillée suite à une élévation de la pression à l'intérieur de l'enveloppe, la bague de raccordement comportant un fond formant une plaque projetable sur le chargement explosif lors de l'initiation de la fusée, fond étant également rompu par l'apparition d'une pression à l'intérieur du corps du projectile.

Le moyen de liaison cisaillable peut comprendre une bague intermédiaire qui est interposée entre la bague de raccordement et la fusée, bague qui est reliée à la fusée ou à la bague de raccordement par un élément cisaillable.

La bague intermédiaire peut comporter un taraudage interne permettant de recevoir la fusée, l'élément cisaillable étant disposé au niveau d'une surface externe de la bague intermédiaire.

L'élément cisaillable de la bague intermédiaire peut comporter au moins une denture périphérique destinée à venir se loger dans une gorge complémentaire portée par la bague de raccordement.

La bague intermédiaire peut comporter au moins deux rainures longitudinales délimitant des becs déformables radialement, la déformation des becs permettant la mise en place des dentures dans leurs gorges lors de la fixation de la bague intermédiaire sur la bague de raccordement.

La bague intermédiaire comporte plus particulièrement au moins une languette longitudinale portée par sa surface externe, languette destinée à venir se loger dans une rainure complémentaire portée par la bague de raccordement, et assurant une immobilisation en rotation de la bague intermédiaire par rapport à la bague de raccordement.

Le fond pourra comporter au moins une gorge circulaire assurant une diminution de son épaisseur.

L'invention sera mieux comprise à la lecture de la description qui va suivre d'un mode particulier de réalisation, description faite en référence aux dessins annexés et dans desquels :
- La figure 1 est une coupe longitudinale schématique partielle d'une partie avant d'un projectile équipé d'un dispositif selon un mode de réalisation de l'invention,
- les figures 2a, 2b, 2c et 2d montrent un exemple de réalisation d'une bague intermédiaire d'un dispositif selon l'invention, la bague étant représentée en vue externe sur les figures 2a et 2b et en coupe longitudinale sur la figure 2c, coupe réalisée suivant le plan dont la trace AA est repérée sur la figure 2b, la figure 2d est par ailleurs une vue en perspective de la bague,
- les figures 3a et 3b représentent la bague intermédiaire assemblée à la bague de raccordement, la figure 3a étant une vue en perspective de cet assemblage et la figure 3b une vue en coupe longitudinale,
- la figure 4 enfin schématise le fonctionnement du dispositif selon l'invention.

La figure 1 montre en coupe longitudinale partielle la partie avant d'une munition 1 qui est un projectile d'artillerie. Ce projectile est représenté ici de façon schématique. Il comporte une enveloppe ou corps 2 renfermant un chargement explosif 3. Sa partie avant AV porte une fusée 5.

Le chargement explosif 3 porte par ailleurs au niveau de sa surface avant un comprimé 4 d'une composition explosive d'amorçage.

Une bague de raccordement 7 est liée au corps 2 du projectile par un filetage. Cette bague de raccordement comporte un fond 8 formant une plaque projetable sur le chargement explosif 3;4 lors de l'initiation de la fusée 5.

Le fond 8 comportera avantageusement au moins une gorge circulaire 9 (voir figure 3b) qui assure une diminution de son épaisseur. Cette gorge est obtenue par usinage d'une face du fond. Elle forme ainsi une zone d'épaisseur réduite pour le fond 8.

La bague 7 est réalisée en acier. L'épaisseur de la bague de raccordement au niveau du fond 8 est de 1 mm environ.

L'initiation de la fusée 5 entraîne une découpe du fond 8 au niveau de la gorge 9.

Il en résulte une projection du fond 8 sur le relais de détonation 4 qui assure l'initiation du chargement explosif 3.

Une telle bague de raccordement comportant un fond projetable constitue l'objet du brevet EP977005 et il n'est pas nécessaire de la décrire plus en détail.

Conformément à l'invention, la fusée 5 est fixée à la bague de raccordement 7 à l'aide d'un moyen de liaison qui comprend une bague intermédiaire 10, interposée entre la bague de raccordement 7 et la fusée 5. Cette bague intermédiaire 10 est reliée à la fusée ou à la bague de raccordement par un élément cisaillable.

Les figures 2a à 2d montrent plus précisément la structure de la bague intermédiaire 10

Cette bague 10 est ouverte à ses deux extrémités. Elle comporte un taraudage interne 11 qui permet de visser la fusée 5. La bague intermédiaire 10 est réalisée par exemple en matière plastique. En fonction des contraintes opérationnelles un autre matériau pourra être envisagé, par exemple le laiton.

La bague intermédiaire 10 comporte au niveau de sa surface cylindrique externe 12 deux dentures périphériques circulaires 13.

Chaque denture 13 a en coupe un profil trapézoïdal (voir la figure 2c) comportant un flanc incliné 14 et un flanc 15 droit et sensiblement perpendiculaire à l'axe 16 de la bague 10. Le flanc incliné 14 est disposé au niveau d'une face avant 17 de la bague 10.

Ces dentures 13 sont destinées à venir se loger dans des gorges complémentaires 18, qui sont portées par la bague de raccordement 7 (voir figure 3b).

La bague intermédiaire 10 comporte par ailleurs au moins deux fentes longitudinales 19 qui s'étendent sur sensiblement la moitié de la hauteur totale de la bague 10 et qui délimitent des becs 20 déformables radialement.

Il y a sur la bague 10 quatre fentes 19 régulièrement réparties angulairement et qui délimitent donc quatre becs 20 qui peuvent se déformer radialement.

La déformation des becs 20 permet la mise en place de la bague intermédiaire 10 dans la bague de raccordement 7.

Lors de cette mise en place, et du fait de l'orientation des flancs inclinés 14 des dentures 13 vers l'avant de la bague intermédiaire 10, les becs 20 glissent et se déforment radialement sans difficulté. Ils reprennent par leur élasticité leur position initiale lorsque les dentures 13 se trouvent dans leurs gorges 18.

Les flancs droits 15 des dentures 13 interdisent tout retour en arrière de la bague intermédiaire 10 qui se trouve donc solidaire de la bague de raccordement 7.

Par ailleurs la bague intermédiaire 10 comporte des languettes longitudinales 21 qui sont portées par sa surface externe 12.

Ces languettes sont destinées à venir se loger dans des rainures complémentaires 22 portées par la bague de raccordement 7 (voir les figures 3a et 3b).

Les languettes 21 permettent d'assurer une immobilisation en rotation de la bague intermédiaire 10 par rapport à la bague de raccordement 7.

La bague intermédiaire 10 se trouve donc après montage totalement solidaire aussi bien en rotation qu'en translation de la bague de raccordement 7.

On évite ainsi tout risque de vibrations relatives d'une bague par rapport à l'autre et les risques de dévissage de la fusée 5 qui pourraient en découler.

A la place des languettes 21 on pourrait mettre en oeuvre des clavettes qui se logeraient dans des rainures de la bague intermédiaire et de la bague de raccordement.

Les figures 3a et 3b montrent la bague intermédiaire 10 fixée à la bague de raccordement 7.

Les becs 13 constituent un élément cisaillable assurant une liaison entre les deux bagues 7 et 10.

Une fois la fusée 5 vissée à la bague intermédiaire 10, les becs 20 ne peuvent plus se déformer radialement. Par ailleurs les flancs droits 15 des dentures 13 empêchent toute extraction de la bague intermédiaire 10.

Le nombre et les dimensions des dentures 13 sont choisies en fonction de la pression minimale à laquelle on cherche à assurer le déconfinement du projectile.

En effet, l'apparition d'une pression à l'intérieur du corps 2 du projectile 1 va provoquer tout d'abord la rupture de la cloison 8. La pression s'exerce ensuite sur la fusée 5 qui entraîne la bague intermédiaire 10. Il en résulte une contrainte de cisaillement qui s'exerce sur les dentures 13.

Lorsque le niveau de cisaillement souhaité est atteint les dentures 13 sont rompues et la fusée 5 est éjectée.

La figure 4 montre ainsi le projectile 1 après rupture des dentures 13. La fusée 5 entraîne avec elle une partie de la bague intermédiaire 10. Les dentures 13 restent dans leurs gorges 18.

L'éjection de la fusée 5 conduit à l'ouverture de l'orifice 23 de remplissage du projectile 1. Le déconfinement est assuré avec une ouverture qui est maximale pour l'évacuation des gaz G.

Le dispositif de déconfinement selon l'invention permet donc d'assurer d'une façon simple et fiable la protection d'un projectile doté d'une fusée d'amorçage.

On notera que si le projectile est stocké sans sa fusée, le déconfinement est cependant assuré grâce à la présence de la gorge 9.

L'accroissement de pression dans l'enveloppe du projectile provoquera (comme dans le cas précédent d'un projectile amorcé) l'ouverture du fond 8 au niveau de la gorge 9. Le déconfinement du projectile est alors immédiat.

Il est bien entendu possible à titre de variante de prévoir un nombre de gorges différent au niveau du fond 8.

Il est également possible de définir un moyen de liaison cisaillable de structure différente.

On pourra par exemple définir une bague intermédiaire 10 comportant, à la place des dentures circulaires 13, un filetage cisaillable coopérant avec un taraudage aménagé à l'intérieur de la bague de raccordement 7.

Pour doser la résistance de ce filetage cisaillable on pourra réaliser un filetage qui ne couvre pas toute la surface cylindrique externe de la bague intermédiaire 10 mais un filetage qui est interrompu par des zones longitudinales non filetées et régulièrement réparties angulairement.

On pourra également, à titre de variante, définir un dispositif dans lequel il n'y a pas de bague intermédiaire 10. Dans ce dispositif, le moyen de liaison cisaillable sera constitué par un taraudage particulier de l'intérieur de la bague de raccordement 7. Ce taraudage sera défini de façon à se cisailler lors de l'apparition d'une pression interne dépassant un certain seuil.

On peut par exemple réaliser un taraudage qui ne couvre pas toute la surface cylindrique interne de la bague de raccordement 7 mais un taraudage qui est interrompu par des zones longitudinales non taraudées et régulièrement réparties angulairement.

## Revendications

1. Dispositif de déconfinement d'une enveloppe (2) d'une munition (1) renfermant un chargement explosif (3) pouvant être initié par une fusée d'amorçage (5), dispositif comprenant une bague de raccordement (7) liée à l'enveloppe et permettant de solidariser la fusée d'amorçage à l'enveloppe, dispositif **caractérisé en ce qu'**il comporte un moyen (10) assurant une liaison fragilisée et cisaillable entre la fusée (5) et la bague de raccordement (7), liaison qui se trouve cisaillée suite à une élévation de la pression à l'intérieur de l'enveloppe (2), la bague de raccordement (7) comportant un fond (8) formant une plaque projetable sur le chargement explosif (3,4) lors de l'initiation de la fusée (5), fond étant également rompu par l'apparition d'une pression à l'intérieur du corps (2) du projectile (1).

2. Dispositif de déconfinement selon la revendication 1, **caractérisé en ce que** le moyen de liaison cisaillable comprend une bague intermédiaire (10) qui est interposée entre la bague de raccordement (7) et la fusée (5), bague qui est reliée à la fusée ou à la bague de raccordement par un élément cisaillable (13).

3. Dispositif de déconfinement selon la revendication 2, **caractérisé en ce que** la bague intermédiaire (10) comporte un taraudage interne (11) permettant de recevoir la fusée (5), l'élément cisaillable (13) étant disposé au niveau d'une surface externe (12) de la bague intermédiaire (10).

4. Dispositif de déconfinement selon la revendication 3, **caractérisé en ce que** l'élément cisaillable de la bague intermédiaire (10) comporte au moins une denture périphérique (13) destinée à venir se loger dans une gorge complémentaire (18) portée par la bague de raccordement (7).

5. Dispositif de déconfinement selon la revendication 4, **caractérisé en ce que** la bague intermédiaire (10) comporte au moins deux rainures longitudinales (19) délimitant des becs (20) déformables radialement, la déformation des becs (20) permettant la mise en place des dentures (13) dans leurs gorges (18) lors de la fixation de la bague intermédiaire (10) sur la bague de raccordement (7).

6. Dispositif de déconfinement selon une des revendications 4 ou 5, **caractérisé en ce que** la bague intermédiaire (10) comporte au moins une languette longitudinale (21) portée par sa surface externe (12), languette destinée à venir se loger dans une rainure complémentaire (22) portée par la bague de raccordement (7), et assurant une immobilisation en rotation de la bague intermédiaire (10) par rapport à la bague de raccordement (7).

7. Dispositif de déconfinement selon une des revendications 1 à 6, **caractérisé en ce que** le fond (8) comporte au moins une gorge circulaire (9) assurant une diminution de son épaisseur.

## Claims

1. A deconfinement device for the casing (2) of a piece of ammunition (1) enclosing an explosive load (3) able to be ignited by a priming fuse (5), such device comprising a connecting ring (7) linked to the casing and enabling the priming fuse to be joined to the casing, device wherein it incorporates means (10) to ensure a weakened and shearable link between the fuse (5) and the connecting ring (7), such link being sheared further to an increase in the pressure inside the casing (2), the connecting ring (7) incorporating a base (8) forming a plate that can be projected onto the explosive load (3, 4) during the ignition of the fuse (5), such base being able to be fractured by the presence of pressure inside the body (2) of the projectile (1).

2. A deconfinement device according to Claim 1, wherein the shearable linking means comprise an intermediate ring (10) that is positioned between the connecting ring (7) and the fuse (5), ring which is linked to the fuse or to the connecting ring by a shearable element (13).

3. A deconfinement device according to Claim 2, wherein the intermediate ring (10) incorporates female threading (11) to receive the fuse (5), the shearable element (13) being arranged at an external surface (12) of the intermediate ring (10).

4. A deconfinement device according to Claim 3, wherein the shearable element of the intermediate ring (10) incorporates at least one peripheral toothing (13) intended to be accommodated in a matching channel (18) made in the connecting ring (7).

5. A deconfinement device according to Claim 4, wherein the intermediate ring (10) incorporates at least two longitudinal grooves (19) delimiting radially deformable lips (20), the deformation of such lips (20) enabling the toothings (13) to be put into position in its channels (18) when the intermediate ring (10) is being attached to the connecting ring (7).

6. A deconfinement device according to one of Claims 4 or 5, wherein the intermediate ring (10) incorporates at least one longitudinal rib (21) on its external surface (12), such rib intended to be housed in a matching groove (22) in the connecting ring (7), and ensuring the immobilisation in rotation of the intermediate ring (10) with respect to the connecting ring (7).

7. A deconfinement device according to one of Claims 1 to 6, wherein the base (8) incorporates at least one circular channel (9) ensuring a reduction in its thickness.

## Patentansprüche

1. Vorrichtung zum Entlasten einer Hülle (2) einer Munition (1), die eine Sprengladung (3) einschließt, die durch einen Initialzünder (5) initiiert werden kann, wobei die Vorrichtung einen Anschlussring (7) umfasst, der mit der Hülle verbunden ist und es ermöglicht, den Initialzünder fest mit der Hülle zu verbinden, wobei die Vorrichtung **dadurch gekennzeichnet ist, dass** sie ein Mittel (10) umfasst, das eine versprödete und abscherbare Verbindung zwischen dem Zünder (5) und dem Anschlussring (7) gewährleistet, wobei die Verbindung in Folge einer Erhöhung des Drucks im Inneren der Hülle (2) abgeschert vorliegt, wobei der Anschlussring (7) einen Boden (8) umfasst, der eine auf die Sprengladung (3, 4) schleuderbare Platte bei der Initiierung des Zünders (5) bildet, wobei der Boden ebenfalls durch das Auftreten eines Drucks im Inneren des Körpers (2) des Projektils (1) zerbrochen wird.

2. Entlastungsvorrichtung nach Anspruch 1, **dadurch gekennzeichnet, dass** das abscherbare Verbindungsmittel einen Zwischenring (10) umfasst, der zwischen den Anschlussring (7) und den Zünder (5) eingefügt ist, wobei der Ring mit dem Zünder oder mit dem Anschlussring durch ein abscherbares Element (13) verbunden ist.

3. Entlastungsvorrichtung nach Anspruch 2, **dadurch gekennzeichnet, dass** der Zwischenring (10) ein Innengewinde (11) umfasst, das es ermöglich, den Zünder (5) aufzunehmen, wobei des abscherbare Element (13) im Bereich einer äußeren Fläche (12) des Zwischenrings (10) angeordnet ist.

4. Entlastungsvorrichtung nach Anspruch 3, **dadurch gekennzeichnet, dass** das abscherbare Element des Zwischenrings (10) wenigstens eine Randzahnung (13) umfasst, die dafür vorgesehen ist, sich in einer komplementären Kehle (18) einzufügen, die von dem Anschlussring (7) getragen wird.

5. Entlastungsvorrichtung nach Anspruch 4, **dadurch gekennzeichnet, dass** der Zwischenring (10) wenigstens zwei Längsrillen (19) umfasst, die radial verformbare Spitzen (20) abgrenzen, wobei die Verformung der Spitzen (20) das Anordnen der Zähne (13) in ihren Kehlen (18) bei der Befestigung des Zwischenrings am Anschlussring (7) ermöglicht.

6. Entlastungsvorrichtung nach einem der Ansprüche 4 oder 5, **dadurch gekennzeichnet, dass** der Zwischenring (10) wenigstens eine Längslasche (21) umfasst, die von dessen Außenfläche (12) getragen wird, wobei die Lasche sich in einer komplementären Rille (22) einfügt, die von dem Anschlussring (7) getragen wird und eine Blockierung in Drehrichtung des Zwischenrings (10) in Bezug auf den Anschlussring (7) gewährleistet.

7. Entlastungsvorrichtung nach einem der Ansprüche 1 bis 6, **dadurch gekennzeichnet, dass** der Boden (8) wenigstens eine kreisförmige Kehle (9) umfasst, die eine Verminderung seiner Dicke gewährleistet.
